# EUROPÄISCHE PATENTANMELDUNG

(11) **EP 1 281 794 A1**
(43) Veröffentlichungstag der Anmeldung: **05.02.2003**
(21) Anmeldenummer: 01118686.3
(22) Anmeldetag: 03.08.2001
(51) Int. Cl.: D01G 31/00

(54) **Vorrichtung zur Installation einer modernen Fremdfasererkennung an einer älteren Maschine**

(71) Anmelder: Hergeth, Hubert A., 4731 Eynatten (BE)
(72) Erfinder: Hergeth, Hubert A., 4731 Eynatten (BE)

(57) **Zusammenfassung**

Vorrichtung zum Umrüsten einer bestehenden OPTiSCAN I Anlage mit modernem Farbauswertesystem.

## Beschreibung

Die Erfindung betrifft eine Vorrichtung an einer älteren Fremdfasererkennungsmaschine OPTiSCAN 1. Diese Maschine ist in grosser Stückzahl weltweit verkauft worden. Zur Fremdfasererkennung wurden 64 einzelne Sensoren verwendet. Moderne Ausführungen wie z.B. Der OPTiSCAN IV verwenden Sensorelemente mit über 1700 Farbbildpunkten zur Erkennung. Es besteht ein grosses Interesse, ältere Maschinen mit neuer Technik aufzurüsten. Erfindungsgemäss geschieht dies durch eine Vorrichtung, die sich schnell installieren lässt und im Betrieb leicht zu warten ist. Die Vorrichtung besteht aus einer Koppelplatte und einem Aufsatzmodul (1). Der vorhandene Sensorenschrank (2) verbleibt an seiner Position und wird ausgeräumt. Eine Basisplatte mit einer Kameraaufhängung wird in dem Sensorschrank befestigt und die Öffnungen werden abgedichtet. So kann die Verkabelung, die durch diesen Schrank geht, erhalten bleiben, was sehr viel Umbauarbeit spart. In das Dachblech des Sensorschranks wird ein Spalt für den Strahlengang der Kamera (6) geschnitten. Auf den Sensorschrank wird eine untere Passplatte geschraubt, die eine Aussparung für den Strahlengang aufweist und Passtifte für die Modulkiste besitzt. Auf diese untere Passplatte wird eine obere Passplatte (5) gelegt, die mit einem Auswertemodul versehen ist. In dem Auswertemodul sind folgene Komponenten untergebracht: die Beleuchtung (4), die Frontscheibe (7), an der die Fasern entlanggleiten und je nach System eine Sensorleiste oder ein Umlenkspiegel (3) für eine im darunterliegenden ehemaligen Sensorkasten montierte Zeilenkamera (6). Die Modulkiste kann leicht von dem Sensorschrank genommen werden und ebenso leicht in die gleiche Position zurück gesetzt werden. Es ist so leicht möglich, Frontscheibe und Spiegel zu reinigen und die Beleuchtung zu ersetzen. Die nachträgliche Installation an bestehende OPTiSCAN Anlagen ist rasch und einfach durchzuführen.

## Patentansprüche

1. Vorrichtung zur Installation einer modernen Fremdfasererkennung an älteren OPTiSCAN I Maschinen **dadurch gekennzeichnet, dass** auf den bestehenden Sensorboxenkasten eine Zentrierplatte angebracht wird und ein neues Sensormodul, das eine Gegenzentrierplatte, die Beleuchtung und die Frontscheibe aufweist, aufgesetzt wird.

2. Vorrichtung nach Anspruch 1 **dadurch gekennzeichnet, dass** das Sensormodul einen Umlenkspiegel und der Sensorboxenkasten eine Zeilenkamera aufweist.

3. Vorrichtung nach einem der Ansprüche 1 oder 2 **dadurch gekennzeichnet**, die Kabel des Auswertemoduls mittels einer Steckverbindung mit der Maschinensteuerung verbunden werden.

4. Vorrichtung nach einem der Ansprüche 1 - 3 **dadurch gekennzeichnet, dass** das Sensormodul eine korrespondierende Öffnung in der Sensorboxenkiste hat.
